# EUROPÄISCHE PATENTSCHRIFT

(11) **EP 0 864 679 B1**
(45) Veröffentlichungstag und Bekanntmachung des Hinweises auf die Patenterteilung: **18.12.2002**
(21) Anmeldenummer: 97810149.1
(22) Anmeldetag: 14.03.1997
(51) Int. Cl.: D03D 47/23

(54) **Greiferklemme für einen Bringergreifer und Webmaschine mit Greiferklemme**
Gripper clamp for a carrying gripper and loom with a gripper clamp
Pince de griffe pour une griffe d'amenée et métier à tisser avec une pince de griffe

(43) Veröffentlichungstag der Anmeldung: 16.09.1998
(73) Patentinhaber: Sulzer Textil AG, 8630 Rüti (CH)
(72) Erfinder: Rüegg, Robert, 8340 Hadlikon (CH)
(74) Vertreter: Sulzer Management AG

(56) Entgegenhaltungen:
- EP-A- 0 115 238
- EP-A- 0 207 533
- EP-A- 0 584 429
- FR-A- 1 571 925

## Beschreibung

Die Erfindung betrifft eine Greiferklemme für einen Bringergreifer gemäss dem Oberbegriff des Anspruches 1 und eine Greiferwebmaschine mit Greiferklemme.

Aus der Druckschrift EP 0 115 238 A2 ist eine Greiferklemme bekannt, die ein erstes und zweites Klemmglied aufweist, die um eine gemeinsame Achse relativ zueinander schwenkbar angeordnet sind, um einen Schussfaden zu klemmen und die eine Feder aufweist, welche die Klemmglieder gegeneinander vorspannt und die Klemmkraft erzeugt. Die beiden Klemmglieder bilden einen Einlaufspalt und einen angrenzenden Klemmabschnitt innerhalb welchem der Schussfaden geklemmt wird.

Als nachteilig erweist sich, dass derartige Greiferklemmen eine durch Federkraft belastete Einklemmstelle aufweisen, wodurch der Faden relativ stark beansprucht wird und das Eintragen von unterschiedlich dicken und unterschiedlich strukturierten Fäden bei gleicher Klemmkraft stark eingeschränkt wird.

Der Erfindung liegt die Aufgabe zugrunde die bekannten Greiferklemmen zu verbessern, derart, dass die Nachteile behoben sind.

Diese Aufgabe wird erfindungsgemäss durch die kennzeichnenden Merkmale des Anspruches 1 gelöst.

Die mit der Erfindung erzielbaren Vorteile sind im wesentlichen darin zu sehen, dass die Druckbelastung auf den einzutragenden Schussfaden auf ein Minimum beschränkt ist.

Nachfolgend wird die Erfindung anhand der beiliegenden Zeichnungen erläutert.

Es zeigen:
- Figur 1: Eine Seitenansicht eines ersten Ausführungsform einer erfindungsgemässen Greiferklemme, wobei ein dünner Faden gehalten ist;
- Figur 2: einen Schnitt entlang der Linie II-II in Figur 1;
- Figur 3: einen Schnitt entlang der Linie III-III in Figur 1;
- Figur 4: eine Seitenansicht wie Figur 1, wobei ein dicker Faden gehalten ist und
- Figur 5: eine Seitenansicht einer zweiten Ausführungsform einer erfindungsgemässen Greiferklemme.

Es wird auf die Figuren 1 bis 3 Bezug genommen. Die Greiferklemme enthält ein erstes und zweites Halteglied 1 und 2, einen Gelenkstift 3, eine Rückstellfeder 4 und ein Anschlagorgan 5. Das erste und zweite Halteglied 1, 2 sind als zweiarmige Hebel ausgebildet und mittels des Gelenkstiftes 3 miteinander verbunden, wobei das erste Halteglied 1 fest und das zweite Halteglied 2 bezüglich dem ersten schwenkbar angeordnet ist. Das eine Hebelarmpaar 11, 12 ist an den gegenüberstehenden Flächen 13, 14 mit Zahnrillen 15 versehen, die in der Längserstreckung der Hebelarme 11, 12 ausgebildet sind und ineinandergreifen (Figur 2 und 3). Dieses Hebelarmpaar 11, 12 bildet ausgehend vom freien Ende einen Einlaufabschnitt 16 mit abnehmender Spaltweite, einen Halteabschnitt 17 mit weitgehend konstanter Spaltweite für den Schussfaden 18 und einen Abschnitt 19, in welchem die gegenüberstehenden Flächen der Hebelarme 11, 12 aufeinanderliegen, wie das in Figur 2 dargestellt ist. Um dies zu erreichen, ist am Hebelarm 12 des zweiten Haltegliedes 2 der Abschnitt 19 als Vorsprung ausgebildet. Die Rückstellfeder 4 ist zwischen die Hebelarme 21, 22 des anderen Hebelarmpaares angeordnet und hält die gegenüberstehenden Flächen des Abschnittes 19 des einen Hebelarmpaares 11, 12 in federnd vorgespannter Berührung (Figur 2). Das Anschlagorgan 5 ist in der Rückstellfeder 4 angeordnet und dazu bestimmt, die durch das andere Hebelarmpaar 21, 22 ausführbare Schwenkbewegung zu begrenzen und somit gleichzeitig die Einfederung der Feder 4. An der Greiferklemme kann ein Organ 6 befestigt werden, um die Eindringtiefe eines Schussfadens 18 in der Greiferklemme zu begrenzen. Anstelle des Vorsprunges 19 kann ein Auflageteil auf einer Fläche 13, 14 aufgebracht werden.

Wie aus den Figuren 1 und 4 ersichtlich ist, können mit dem hier in Rede stehenden Greiferklemme unterschiedlich dicke oder strukturierte Schussfäden gehalten werden. Eine entsprechende Auslegung der Spaltweite im Halteabschnitt 17 und der Federkraft führt dazu, dass ein entsprechend dünner Schussfaden 18 ohne Klemmung lediglich durch Umschlingungsreibung gehalten wird. Bei einem dicken Schussfaden wird mittels der Feder 4 eine Federwirkung zur Unterstützung der Umschlingungsreibung erzeugt. Letztlich wirkt die Greiferklemme als eine sogenannte Keilklemme, wenn die Hebelarme 21, 22 am Abstandshalter 5 anliegen.

Die Figur 5 zeigt eine Ausführung der Greiferklemme mit einstellbarer Spaltweite. Zur Einstellung der Mindestspaltweite im Halteabschnitt 17 ist eine Verstellschraube 31 und zur Einstellung der Maximalspaltweite eine Einstellschraube 32 vorgesehen. Die Einstellschraube 32 ist mit einem Dampforgan 33, z.B. aus Kunststoff versehen.

Die Greiferklemme umfasst ein erstes und zweites Halteglied 1, 2, die zueinander schwenkbar angeordnet sind und in federnd vorgespannter Berührung stehen. Zwischen den gegenüberstehenden Flächen der Halteglieder 1, 2 ist ein Abstandsmittel 19, um einen durch die Zahnrillen gebildeter Freiraum 15 zur Aufnahme eines Schussfadens zu schaffen.

## Patentansprüche

1. Greiferklemme für einen Bringergreifer einer Greiferwebmaschine, mit einem ersten und zweiten Halteglied (1,2), die in federnder Berührung stehen, wobei das erste und zweite Halteglied (1,2) als zweiarmige Hebel (11, 21; 12, 22) ausgebildet und um eine gemeinsame Achse (3) relativ zueinander schwenkbar gelagert sind, **dadurch gekennzeichnet, dass** das erste Halteglied (1) eine erste Fläche (14) und das zweite Halteglied (2) eine zweite Fläche (13) aufweist, dass die beiden Flächen (13, 14) einen Einlaufabschnitt (16) mit abnehmender Spaltweite und einen Halteabschnitt (17) mit weitgehend konstanter Spaltweite bilden, und dass ein Mittel (19, 31) vorgesehen ist, um im Halteabschnitt (17) die gegenüberstehenden Flächen (13, 14) gegenseitig beabstandet zu halten, um einen gebildeten Freiraum (15) zur Aufnahme des Schussfadens zu schaffen.

2. Klemme nach Anspruch 1, **gekennzeichnet durch** einen Vorsprung (19), der auf der Fläche (13, 14) mindestens eines Haltegliedes (1, 2) ausgebildet ist.

3. Klemme nach Anspruch 1, **gekennzeichnet durch** einen Zwischenteil, der zwischen den Flächen (13, 14) der Halteglieder (1, 2) angeordnet ist.

4. Klemme nach Anspruch 1, **gekennzeichnet durch** ein Stellorgan (31) zum Einstellen des Freiraumes (15).

5. Klemme nach Anspruch 1, **dadurch gekennzeichnet, dass** die Halteabschnitte (17) mit mindestens teilweise ineinandergreifenden Zahnrillen (15) versehen sind, die sich in Längserstreckung der Hebelarme erstrecken.

6. Greiferwebmaschine mit einer Greiferklemme nach einem der Ansprüche 1 bis 5.

## Claims

1. Gripper clamp for a bringer rapier of a rapier weaving machine with a first and a second holding member (1, 2) which stand in resilient contact, with the first and the second holding member (1, 2) being formed as two-armed levers (11, 21; 12, 22) and being pivotable relative to one another about a common axis (3), **characterised in that** the first holding member (1) has a first surface (14) and the second holder member (2) has a second surface (13); **in that** the two surfaces (13, 14) form an entry section (16) with a reducing gap width and a holding section (17) with a largely constant gap width; and **in that** a means (19, 31) is provided in order to keep the oppositely disposed surfaces (13, 14) mutually spaced in the holding section in order to provide a formed free space (15) for the reception of the weft thread.

2. Clamp in accordance with claim 1, **characterised by** a projection (19) which is formed on the one surface (13, 14) of at least one holding member (1, 2).

3. Clamp in accordance with claim 1, **characterised by** an intermediate part which is arranged between the surfaces (13, 14) of the holding members (1, 2).

4. Clamp in accordance with claim 1, **characterised by** a positioning member (31) for setting the free space (15).

5. Clamp in accordance with claim 1, **characterised in that** the holding sections (17) are provided with at least partly inter-engaging toothed grooves (15) which extend in the longitudinal extent of the lever arms.

6. Rapier weaving machine having a gripper clamp in accordance with one of the claims 1 to 5.

## Revendications

1. Griffe à pinces pour une pince d'amenée d'une machine à tisser à pinces, avec un premier et un second organe de retenue (1, 2) qui sont en contact élastique, où le premier et le second organe de retenue (1, 2) sont réalisés sous forme de levier à deux bras (11, 21 ; 12, 23) et sont logés autour d'un axe commun (3) d'une manière pivotante l'un relativement à l'autre, **caractérisée en ce que** le premier organe de retenue (1) présente une première face (14) et le second organe de retenue (2) une seconde face (13), **en ce que** les deux faces (13, 14) forment un tronçon d'entrée (16) à largeur de fente diminuante et un tronçon de retenue (17) à largeur de fente sensiblement constante, et **en ce qu'**un moyen (19, 31) est prévu pour maintenir dans le tronçon de retenue (17) les faces opposées (13, 14) à une distance mutuelle afin de créer un espace libre ménagé (15) pour la réception du fil de trame.

2. Griffe selon la revendication 1, **caractérisée par** une saillie (19) qui est réalisée sur la face (13, 14) d'au moins un organe de retenue (1, 2).

3. Griffe selon la revendication 1, **caractérisée par** une partie intermédiaire qui est disposée entre les faces (13, 14) des organes de retenue (1, 2).

4. Griffe selon la revendication 1, **caractérisée par** un organe de positionnement (31) pour ajuster l'espace libre (15).

5. Griffe selon la revendication 1, **caractérisée en ce que** les tronçons de retenue (17) sont pourvus de rainures dentées (15) venant au moins partiellement en prise qui s'étendent dans la direction longitudinale des bras de levier.

6. Machine à tisser à pinces avec une griffe à pinces selon l'une des revendications 1 à 5.
